# EUROPÄISCHE PATENTANMELDUNG

(11) **EP 0 116 146 A2**
(43) Veröffentlichungstag der Anmeldung: **22.08.1984**
(21) Anmeldenummer: 83112448.2
(22) Anmeldetag: 10.12.1983
(51) Int. Cl.: G10B 1/08, G10D 9/02

(54) **Stimmzungen-Anordnung für Musikinstrumente und andere Tonerzeuger**

(30) Priorität: 13.12.1982 DE 3246094
(71) Anmelder: BIANCA S.A., Montevideo (UY)
(72) Erfinder: Behar, Alberto, Dipl.-Ing., Scarborough Ontario M1L IW3 (CA)
(74) Vertreter: Bierl, Richard Franz (DE)

(57) **Zusammenfassung**

Der Tonerzeuger, eine Kombination von Stimmzunge(n) und Stimmplatte(n) mit jeweils einem schlitzförmigen Fenster in einer Tonträgerplatte für die Stimmzunge, die mit ihrem Stiefel auf einem Quersteg befestigt ist und deren frei schwingungsfähiger Abschnitt in dem Schlitz durchschwingen kann, weist die Neuerung auf, daß die Stimmzunge mindestens in einem Abschnitt ihrer gesamten Länge einen Querschnitt besitzt, dessen Form ein flaches Rechteck und einen symmetrisch zur Längsmittellinie ausgebildeten Verdickungsaufsatz enthält und/oder die zu dem flachen Rechteck im Querschnitt der Stimmzunge gehörende Fläche plan ist, im Stiefelbereich auf der Oberfläche der Tonträgerplatte aufliegt, sowie mit dieser mindestens in einem Teilbereich des Längsschnitts zwischen Stiefelbereich und freischwingendem Ende der Stimmzunge einen spitzen Winkel einschließt.

In besonderer Fortbildung der Erfindung weist die Tonträgerplatte mindestens in einem Teilbereich nahe dem freischwingenden Ende der Zunge eine der Stimmzunge zugewandte Verdickung auf, deren Höhe, dh. Abstand von der zu dem flachen Rechteck des Querschnitts der Stimmzunge gehörenden Fläche in Längsrichtung der Stimmzunge unterschiedlich bemessen ist.

## Beschreibung

Die vorliegende Erfindung betrifft einen Tonerzeuger, der aus einer Kombination von mindestens einer Stimmzunge, mindestens einer Stimmplatte und Teilen hiervon, insbesondere für den Aufbau auf einem Kanzellenkörper von Musikinstrumenten mit durchschlagenden Zungen, besteht und jeweils eine Stimmplatte mit einem durch Längs- und Querstege gebildeten schlitzförmigen Fenster in einer Tonträgerplatte für die Stimmzunge, deren Stiefel auf einem Quersteg, dem Stiefel-Quersteg, befestigt ist und deren frei schwingungsfähiger Abschnitt in dem Schlitz zwischen den Längs- und Querstegen unter Einhaltung eines Luftspalts zwischen ihr und den Längsstegen und dem anderen Quersteg am freien Ende durchschwingen kann.

Im Laufe von vielen Jahrzehnten sind unzählige Versuche und Vorschläge gemacht worden, um die hier in Rede stehenden Tonerzeuger selbst oder auch die zugehörigen Herstellungsverfahren zu verbessern und rentabler zu gestalten. So ist in der CH-PS 61o 428 ein winderregter Tongenerator beschrieben, dessen Verbesserungen darin bestehen, daß die an einer Trägerplatte befestigte Stimmzunge im Bereich des für den Stiefel normalerweise verwendeten Querstegs der Stimmplatte gleiche Breite besitzt wie im Bereich des Schlitzes, in welchem sie durchschwingt, und dieser Quersteg eine Nut zur Aufnahme des anstelle des Stiefels befestigten Abschnitts der Stimmzunge aufweist, wo sie formschlüssig eingepaßt ist; dabei ist die Nut außerdem unter kleinem Winkel abgesenkt, so daß die Stimmzunge an ihrem freien Ende ohne zusätzliche Formbearbeitung so über dem Ende des Schlitzes vorragend liegt, daß dadurch zwingend der notwendige Lösabstand zustandekommt.

Schon vor längerer Zeit ist in der DE-OS 2o 22 437 vorgeschlagen worden, den Tonzungenträger der Stimmplatte als Spritzling aus einem "Plastwerkstoff" zu fertigen, der wesentlich leichter ist und weniger Aufwand an Material und Arbeitzeit erfordert als die metallischen Stimmplatten. Konstruktive Besonderheiten, die sich speziell auf die Verwendung von Kunststoff beziehen, sind nicht beschrieben außer dem auch für Tonzungenträger aus Metall zweckmäßigen Teilmerkmal, daß der Durchschwingkanal konisch ausgebildet ist, dh. der Schlitz an der der Stimmzunge zugewandten Oberfläche nur um einen möglichst schmalen Luftspalt größer als die Stimmzunge und an der unteren, abgewandten Fläche merklich größer ist als an der Oberfläche. Stimmplatten, die komplett aus Kunststoff hergestellt sind, sind in einer Ausbildung bekannt geworden, bei der - wie schon früher bei Verwendung von Metallblech - die Stimmzunge aus dem Material von drei Seiten losgeschnitten wird, während die vierte Seite mit der Platte verbunden bleibt, wobei die Stimmzunge über die Oberfläche der Stimmplatte herausgepreßt wird (DE-PS 83 838).

Die bisherigen Versuche, um Stimmplatten oder ganze Mundharmonika- oder Melodica-Mehrfachstimmplatten aus Kunststoff herzustellen, haben mindestens insofern nicht befriedigt, daß die Stimmung, die Tonhaltung, die Klangqualität in keiner Weise selbst bescheidenen Ansprüchen genügten, abgesehen davon, daß auch die Fertigung nicht in dem erwünschten Grade vereinfacht dh. verbilligt werden konnte.

Der vorliegenden Erfindung liegt daher die Aufgabe zugrunde, die Stimmplatte, bestehend aus Tonträgerplatte und Stimmzunge so auszubilden, daß die normalen Ansprüche an Klangqualität und Tonhöhenkonstanz befriedigt werden, sowie daß die Herstellung ohne besonders geschulte Fachkräfte und ohne aufwendige Nachbearbeitung möglich ist.

Im einzelnen gehört dazu, daß trotz der werkstoffbedingten größeren Dicke der Stimmzungen eine solche Luftströmung schräg in die Spalte seitlich der Stimmzunge zwischen ihr und den Längsstegen der Stimmplatte möglich ist, daß sich das BERNOULLI-Strömungsgesetz für die Schwingungs-Anregung richtig auswirken kann, dh. daß der Luftstrom nicht zu lange während des Eintritts der Zunge in den Spalt unterbrochen wird. Das zweite Problem besteht darin, der Stimmzunge aus Kunststoff die erforderliche Steifigkeit trotz der werkstoffbedingten größeren Elastizität bei Kunststoff als bei Metall zu geben. Schließlich muß auf die spritztechnischen Bedingungen Rücksicht genommen werden, wozu vor allem gehört, daß die Teile ohne Lufteinschlüsse aus dem Werkzeug kommen.

Diese Aufgabe wird erfindungsgemäß bei einem Tonerzeuger mit den Teilmerkmalen gemäß dem Oberbegriff von Anspruch 1 durch Verbindung mit den Teilmerkmalen gemäß dem kennzeichnenden Teil von Anspruch 1 gelöst. Die dort angegebenen Maßnahmen ermöglichen die Erfüllung aller derjenigen konstruktiven Voraussetzungen, die für eine einwandfreie Schwingungserzeugung durch den Spielwind - Blasen oder Ziehen je nach Luftführung und Einbau der Stimmplatte - gelten. Außerdem gewährleisten die konstruktiven Besonderheiten auch die erforderliche Qualität der mechanischen Kopplung zwischen Tonträgerplatte und Stimmzunge, die letzten Endes das Ansprechen und die Frequenzkonstanz maßgebend bestimmen. Damit ist die Fertigung in der Großserie mit ausreichend konstanter Qualität des Musikinstruments, in welches die Tonträgerplatten mit den Stimmzungen, dh. die Tonerzeuger dieser Bauart eingesetzt werden, mit hoher Sicherheit gewährleistet.

Die Ausgestaltungen der Erfindung sind Gegenstände der Unteransprüche. Im folgenden sind Ausführungsbeispiele anhand der Zeichnung beschrieben; es stellen dar:
Fig.1: eine Stimmplatte, in die zwei Stimmzungen der neuartigen Konstruktion als Beispiele für zwei extrem verschiedene Tonhöhen eingesetzt sind, in verkürzter Darstellung mit Unterbrechung
Fig.2: a) einen Längsschnitt
   b) bis e) Querschnitte an verschiedenen Stellen
      der tiefer abgestimmten Stimmzunge und ihres zugehörigen Abschnitts der Tonträgerplatte
   f) einen Längsschnitt
   g) und h) Querschnitte an verschiedenen Stellen der
      höher abgestimmten Stimmzunge und ihres zugehörigen Abschnitts der Tonträgerplatte
      alles von Fig.1
'Fig.3: Alternativen für die Tonträgerplatte bzw. Stimmzunge von Fig.1 und 2
   a) im Falle eines "T"-förmigen Querschnitts
   b) im Falle eines Dreieck-förmigen Querschnitts
   c) im Falle einer Stimmzunge mit einem Teilabschnitt an ihrem freien Ende mit deutlich stufenweise größerer Breite
   d) im Falle einer Stimmzunge mit am freien Ende größerer Breite als am Stiefelende.
Fig.4: eine weitere Alternativ-Ausbildung zu Fig.1 bis 3 mit in mindestens einem Teilbereich zwischen Stiefel und freischwingendem Ende der Stimmzunge speziell geformten Längsschnitt der Stimmplatte
   a) im Längsschnitt A-A durch den einen Luftspalt und entlang desselben zwischen Stimmplatten-Schlitz und Stimmzunge
   b) in der Draufsicht
   c) in der Seitenansicht auf das freischwingende Ende der Stimmzunge
   d) im Querschnitt und in der Blickrichtung zum freischwingenden Ende der Stimmzunge hin
   e) wie c), jedoch in vergrößertem Maßstab
   f) wie d), ebenfalls in vergrößertem Maßstab

### Beschreibung der Ausführungs-Beispiele

In Fig.1 ist die Tonträgerplatte 1 mit einem langen Schlitz 2 (gestrichelt gezeichnet) für die ziemlich tief abgestimmte Stimmzunge 3 und mit einem kurzen Schlitz 4 (ebenfalls gestrichelt gezeichnet) für eine relativ höher abgestimmte Stimmzunge 5 dargestellt. Es ist außerdem durch gestrichelte Linien angedeutet, daß die Schlitze 2 und 4 zur Unterfläche der Tonträgerplatte 1 konisch aufgeweitet sind; vgl. zB. Kanten 6 und 7. Bei der höher abgestimmten Stimmzunge 5 ist die kopfseitige innere Stirnwand 8 durch Schraffur hervorgehoben. In der Länge ist bei dem tiefer abgestimmten Tonerzeuger zwischen dem Stiefelbereich 9 und dem Kopfbereich 1o zu unterscheiden, die beide um die Länge des freischwingenden Teils 11 der Stimmzunge 3 entfernt.

Der Ausgangs-Querschnitt 12 der tiefer abgestimmten Stimmzunge 3 ist eine rhomboide Fläche, deren kürzere Diagonale auf der Oberfläche der Tonträgerplatte 1 senkrecht steht und deren Seitenkanten zu Fasen 13, 14 angeflächt sind, die ebenfalls auf der Oberfläche der Tonträgerplatte 1 senkrecht stehen. Dieser Querschnitt 12 ist gleich von der Fußfläche 15 des Stiefelbereichs 9 bis zum Ende des Stiefelseitigen Teilabschnitts 16, wenn man sich die Stimmzunge 3 in eine entsprechend ausgebildete Nut im Stiefelbereich 9 eingesetzt vorstellt. Tatsächlich ist aber der im Stiefelbereich 9 liegende Abschnitt der Stimmzunge 3 mit dem Stiefelbereich der Tonträgerplatte 1 einstückig stoffschlüssig verbunden, so daß die Trennlinien nur für die Erläuterung von Bedeutung sind. Von der Tonträgerplatte 1 im Querschnitt tatsächlich körperlich getrennt setzt sich der rhomboide Querschnitt 12 aber vom Beginn des Schlitzes 17 über die ganze Länge des Teilabschnitts 16 fort bis zu der Stoßkante 18.

Von der Stoßkante 18 bis zum Beginn 19 des kopfseitigen Stimmzungenabschnitts 2o besitzt die Stimmzunge 3 einen üblichen flach-rechteckigen Querschnitt; daran schließt sich für den kopfseitigen Stimmzungen-Abschnitt 2o ein Querschnitt an, der der oberen Hälfte des rhomboiden Querschnitts 12 mindestens annähernd gleich ist. In dem Beispiel ist nämlich die Dicke des flach-rechteckigen Querschnitts des Abschnitts zwischen den Teilabschnitten Stiefelbereich 9 und Kopfbereich 1₀ bis zum kopfseitigen Ende 21 der Stimmzunge in voller Höhe fortgeführt. Die Verlängerung 3o des Stiefelteils 9 der Stimmzunge 3 über das Ende des Stiefelbereichs 9 hinaus vermittelt den Vorteil, daß die Halterung der Stimmzunge 3 im Stiefelbereich 9 unterstützt und so vermieden wird, daß an der Stelle des Beginns 17 des Schlitzes 2 durch die Auslenkung der Stimmzunge 3 unzulässig große Spannungen auftreten, die infolge der bewirkten Dehnungen des Materials an dieser Stelle die Kopplung von Stimmzunge und Tonträgerplatte schwächer, dh. die als wirkliche Einspannteile der Stimmzunge 3 für die Tonhöhen- und Klangqualität entscheidend wichtig ist.

Wenn auch bei dem Beispiel der Stimmzunge 3 mit Belastungskopf 22 diese Spannungen besonders kritisch sein können, so gilt der Vorteil dieser Art der "Einspannung" der kopflosen, längsprofil-freien Stimmzunge 5 in gleicher Weise, obwohl der Abschnitt der Stimmzunge 5 im Stiefelbereich 9 nicht in den Schlitz 4 hinein verlängert ist. Diese auf einen höheren Ton abgestimmte Stimmzunge 5 weist, wie die gestrichtelte Darstellung in der Fußfläche 15 des Stiefelbereichs 15 zeigt,-ebenfalls einen rhomboiden Querschnitt 23 auf, mit zu den Fasen 24, 25 angeflächten Seitenkanten, jedoch von wesentlich kleinerer kurzer Diagonale; dieser Querschnitt 23 ist aber unverändert vom Stiefelbereich 9 bis zum Ende 26 des freischwingenden Abschnitts 27 der Stimmzunge 5 fortgeführt. Auch in diesem Falle ist die Stimmzunge 5 wieder durch einstückige, stoffschlüssige Vereinigung im Stiefelbereich 9 mit der Tonträgerplatte 1 zu einer optimal verbundenen Einheit ausgebildet.

Fig.1 zeigt für beide Beispiele weiterhin, daß die Stimmzungen 3, 5 mit einer schwachen Neigung gegen die Oberfläche der Tonträgerplatte 1 so eingesetzt sind, daß im Stiefelbereich 9 weniger als die obere Hälfte des rhomboiden Querschnitts 12, 23 über die Tonträgerplatte 1 hinausragt und das frei schwingende Ende 21, 26 der Stimmzunge 3, 5 mit dem nahezu ganzen Querschnitt über die Oberfläche der Tonträgerplatte 1 herausragt; in den Schlitz 2, 4 taucht allenfalls ein Teil der unteren Hälfte des Querschnitts, unterhalb der Fasenflächen, zB. 14, 25, in den Schlitz 2, 4 ein. Dadurch ist gewährleistet, daß beim Anschwingen zunächst ein ziemlich flacher Luftstrom unterhalb der Stimmzunge 3, 5 im Bereich des sogenannten Lösabstandes in den Schlitz 2, 4 eintritt, der infolge der BERNOULLI-schen Querkräfte die Stimmzunge 3, 5 in den Schlitz 2, 4 zieht, woraus sie wieder austreten kann, nachdem der Luftstrom zunächst unterbrochen, damit keine Querkräfte entstanden waren und somit keine Zugkraft auf die Stimmzunge mehr einwirken konnte. Danach wiederholt sich das Spiel aufs Neue.

Die technische Lehre der Erfindung besteht also darin, daß die grundlegenden Voraussetzungen für eine ungestörte Schwingungserregung - wie sie auch bei den herkömmlichen Tonerzeugern mit durchschwingenden Zungen erfüllt sein sollten - durch die beschriebenen Maßnahmen einfacher, selbsttätig und zwangsweise erfüllt werden, weil die stoffschlüssige Verbindung von Tonträgerplatte 1 und Stimmzunge 3, 5 in Verbindung mit der Form des Querschnitts besonders defenierte Einspannungsbedingungen schafft.

In Fig.2 sind die Ausführungsbeispiele der Fig.1 noch zusätzlich in Längs- und Querschnitten wiedergegeben. In Fig.2a weist die Tonträgerplatte 1 den langen Schlitz 2 zwischen dem Stiefelbereich 9 und dem Kopfbereich 1o auf, wobei an der kopfseitigen inneren Stirnwand 8 gezeigt ist, wie die Konizität des Schlitzes 2 durch den Winkel 28 ihrer Neigung herbeiführt wird. Die Schraffur des Stiefelbereichs 9 und des Kopfbereichs 1₀ bedeuten keinen echten Schnitt, sie sollen lediglich die Zugehörigkeit zu der Tonträgerplatte 1 hervorheben.

In dem Stiefelbereich 9 ist der Stiefel 29 der Stimmzunge 3, der um die Verlängerung 3o mit gleichem Querschnitt fortgesetzt ist, einstückig stoffschlüssig - durch ein Karmformungs-, Klebe- und/oder Schweißverfahren - eingesetzt, so daß die obere Hälfte des Querschnitts in den Stiefelbereich 9 der Tonträgerplatte eingetaucht ist, allerdings geringfügig gegen die Oberfläche der Tonträgerplatte 1 geneigt, so daß die aus dem Stiefel 29 und seiner Verlängerung 3₀, sowie dem dünnen Bereich 31 und dem kopfseitigen Bereich 2o bestehende Stimmzunge 3 sich im Mittel so aus der Oberfläche der Tonträgerplatte 1 heraushebt - unter dem Winkel 31' - daß der frei schwingungsfähige Teil (31, 2₀) gegen sein Ende hin in einem kleinen Abstand über der Tonträgerplatte 1 liegt.

Der Schnitt A-A in Fig.2b zeigt die einstückig stoffschlüssige Vereinigung von Stiefel 29 - Unterkanten gestrichelt gezeichnet - und Tonträgerplatte 1 mit der ebenfalls gestrichelt gezeichneten Nut 32, die zwar in der Praxis tatsächlich vorliegen können, wenn die einstückig stoffschlüssige Vereinigung nachträglich bei getrennt hergestellten Teilen durchgeführt wird, in der Regel aber von vorneherein bei einstückiger Herstellung praktisch nicht vorhanden sind. Der Schnitt B-B in Fig. 2c zeigt, wie die von vorne (Pfeilrichtung) betrachtete Querschnittsform der Verlängerung 3o mit etwas weniger als der unteren Hälfte in den Schlitz 2 eintaucht, der an der Oberfläche um den Luftspalt 33 breiter ist als die Stimmzunge 3 an ihrer größten Breite, die ihrerseits dem dünnen Bereich 31 - geschnitten gezeichnet - der Stimmzunge 3 entspricht. Außerdem erkennt man, daß der Schlitz 2 durch Neigung der Längsfläche 34 um den kleinen Winkel 35 nach unten konisch erweitert ist.

An der Stelle des Schnitts C-C (Fig.2d) ragt der dünne Bereich 31 noch etwas weiter aus der Oberfläche heraus und am kopfseitigen Ende 26 liegt der halb-rhombische Belastungskopf einschließlich der Fasenflächen 35, 36 deutlich oberhalb der Tonträgerplatte 1, wobei die Unterkanten etwas angeschrägt sein können (vgl. Fig.2h).

In der Fig.2f ist ein Längsschnitt durch die Tonträgerplatte 1 am Rande des Schlitzes 4 für die höher abgestimmte Stimmzunge 5 wiedergegeben, aus dem deren flache Neidung mit herausragendem Ende 26 des freischwingenden Abschnitts 27, die Konizität des Schlitzes 4 und das eintauchende einstückig stoffschlüssig mit dem Stiefelbereich 9 der Tonträgerplatte verbundene Stiefelseitige Stück 36 der Stimmzunge 5 erkennbar sind.

Im Schnitt E-E der Fig.2g ist dieses Eintauchen an der gestrichelten unechten Trennlinie 37 zwischen Stiefel 36 und Stiefelbereich 9 zu erkennen; zu beachten ist noch, daß nicht nur die seitlichen Spitzen des rhomboiden Querschnitts des Stiefels 36 durch Fasen 38, 39 angeflächt sind, sondern auch die obere mit den Abplattungen 4₀. Diese Form ist noch deutlicher dem Schnitt F-F in Fig. 2h zu entnehmen, wobei man auch sieht, daß die untere Fläche der Stimmzunge 5 die notwendige Schräge 41 für die Führung des Luftstroms in Richtung des Pfeils 42 zur optimalen Schwingungserregung besitzt (jeweils nur eine Seite bezeichnet). Die Konizität des Schlitzes 4 ist an der Neigung der Seitenflächen 43 zu erkennen.

In Fig. 3a ist ein Ausführungsbeispiel mit "T"- förmigem Querschnitt der Stimmzunge 44 an einer Schnittstelle etwa entsprechend Fig.2d oder 2h mit senkrechtem Mittelsteg 45 und blattförmigem Querteil 46, dicht oberhalb der Oberfläche der Tonträgerplatte 1 dargestellt.

Der Luftspalt ist mit 47 und der Neigungswinkel der Schlitz-Seitenflächen 48 mit 49 bezeichnet. Fig.3b zeigt in entsprechender Weise eine Stimmzunge mit einem Querschnitt, der aus einem gleichschenkligen Dreieck 5o und einem Fasen-Unterteil 51 zusammengesetzt ist, dessen Höhenlinien 52 senkrecht auf der Tonträgerplatte steht, wobei die Unterfläche der Stimmzunge den für den Lösabstand nötigen Abstand davon hat.

Fig.3c zeigt eine Stimmzunge 53, die an ihrem freien Ende den Teilabschnitt 54 mit deutlich stufenweise größerer Breite aufweist, an deren Form der Schlitz in der Tonträgerplatte 55 unter Einhaltung des Luftspalts 56 angepaßt ist. Die Stimmzunge 57 des Ausführungsbeispiels der Fig.3d besitzt eine Trapez-artige Form, deren Breite am freien Ende 58 größer ist als am Stiefelende 59, wobei der Schlitz in der Tonträgerplatte 6o ebenfalls unter Einhaltung Ces Luftspalts 61 an die Form der Stimmzunge 57 angepaßt ist. In beiden Fällen der Fig.3c und 3d ist das freie Ende der Stimmzunge 53, 57 mit Seitenkanten versehen, die in Form einer Abschrägung 62, 63 an der Unterseite versehen, die ähnlich wie die rhomboide Form in Fig.1 den Luftstrom in der richtigen Neigung zur Oberfläche zuführen.

In Fig. 4a ist im Stiefelbereich 9 die Stimmzunge 81 auf der Tonträgerplatte 1 unter spitzem, zum freischwingenden Ende 26 der Stimmzunge 81 ansteigenden Winkel 31' so befestigt, stoffschlüssig oder einstückig verbunden, daß der Stiefel 29 zu seinem Ende hin zunehmend in die Oberfläche des Stiefeibereichs 9 der Tonträgerplatte 1 eintaucht oder diese Oberfläche auf ihre gesamte Breite entsprechend abfällt. Die Stimmzunge 81 besitzt einen Querschnitt, der am freischwingenden Ende 26, wie auch gegebenenfalls in anderen Bereichen ihrer Länge, aus einem flachen, dünnen Rechteck 31 und einem darauf liegenden gleichschenkligen Dreieck 5₀ zusammengesetzt ist, dessen Höhe auf dem Rechteck 31 senkrecht steht und vom freischwingenden Ende 26 in Richtung auf den Stiefel 29 zunimmt.

Auf der Oberfläche 82 der Tonträgerplatte 1 ist die Verdickung 83 aufgebracht - vorzugsweise einstückig angeformt - wobei die Breite 84 einen Wert zwischen der Breite 85 der Tonträgerplatte 1 und der Breite 85' der Stimmzunge 81 sein kann. Die Verdickung 83 besitzt im Bereich 86 nahe dem Stiefelbereich 9 eine zum freien Ende 26 der Stimmzunge 81 hin ansteigende Höhe, im Bereich 87 bis nahe dem freien Ende 26 der Stimmzunge 81 eine abnehmende Höhe. Die Verdickung 83 hat somit im bzw. nahe dem Stiefelbereich 9 die Höhe null, nimmt zum freien Ende 26 der Stimmzunge 81 hin ab und hat dazwischen ein Maximum. Dadurch hat der Abstand der Unterfläche 88 der Stimmzunge 81 von den an die Luftspalte 33 anschließenden Oberflächenbereichen der Tonträgerplatte 1 entlang der Schlitze 2 bis 4, deren Form in der Tonträgerplatte 1 und der Verdickung 83 mindestens annähernd gleich ist, ein Profil ähnlich demjenigen des sogenannten "Lösabstandes" im Längsschnitt durch die bisher üblichen Stimmplatten. In weiterer Ausbildung ist die Höhe 89 des gleichschenkligen Dreiecks 5o am freischwingenden Ende 26 der Stimmzunge 81 bzw. hinter einem Kopf bei tief abgestimmter Zunge kleiner als nahe dem Stiefel 29.

Alle anhand des Ausführungsbeispiels der Fig.4 beschriebenen Besonderheiten sind kumulativ anwendbar und vermitteln die Möglichkeit, sie in verschiedenartiger besonderer Kombination an die unterschiedlichen Bedingungen für Stimmplatten verschiedener Tonhöhe anzupassen. So ist im unteren Teil der Fig.4b die eine Art dargestellt, bei der die Höhe der Verdickung 83 zum Schlitz 2 bzw. 4 hin abnehmend bemessen ist und im oberen Teil der Fig.4b ein anderer Fall, bei dem dies nicht der Fall ist.

## Patentansprüche

1. Tonerzeuger,
bestehend aus einer Kombination von mindestens einer Stimmzunge, mindestens einer Stimmplatte und Teilen hiervon, insbesondere für den Aufbau auf einem Kanzellenkörper von Musikinstrumenten mit durchschlagenden Zungen,
enthaltend mindestens eine Stimmplatte mit jeweils einem durch Längs- und Quersteg gebildeten schlitzförmigen Fenster in einer Tonträgerplatte für die Stimmzunge, deren Stiefel auf dem einen Quersteg, dem Stiefel-Quersteg, befestigt ist und deren frei schwingungsfähiger Abschnitt in dem Schlitz zwischen den Längs- und Querstegen unter Einhaltung eines Luftspalts zwischen ihr und den Längsstegen und dem anderen Quersteg am freien Ende durchschwingen kann,
dadurch gekennzeichnet, daß
a) der Querschnitt der Stimmzun^{g}e (3, 5) mindestens in einem Abschnitt ihrer gesamten Länge, gegebenenfalls ausschließlich eines Kopfes am freischwingenden Ende, eine Form besitzt, die
a1) ein flaches Rechteck (31) mit fasenartigen Seitenkanten, die auf der Oberfläche der Tonträgerplatte (1) senkrecht stehen, und
a₂) einen symmetrisch zur Längs-Mittellinie ausgebildeten Verdickungsaufsatz
a_{2.1}) mit beidseitig zu der Längs-Mittellinie entgegengesetzt geneigten Teilflächen, die gegebenenfalls ein gleichschenkliges Dreieck (50) bilden, und
a_{2.2}) dort auf der-dem Rechteck (31) zugeordneten Seite kantig aufeinander stoßenden Randlinien ihres Querschnitts
enthält und/oder
b) die dem Verdickungsaufsatz gegenüberliegende Fläche des im Querschnitt der Stimmzunge (3, 5) enthaltenen Formbestandteils von flachem Rechteck plan ist und im Stiefelbereich (9) auf der Oberfläche der Tonträgerplatte (1) aufliegt, sowie mit dieser mindestens in einem Teilbereich des Längsschnitts zwischen Stiefelbereich (9) und freischwingendem Ende (26) der Stimmzunge (3, 5) einen spitzen Winkel (31') einschließt.

2. Tonerzeuger nach Anspruch 1,
dadurch gekennzeichnet, daß der Querschnitt (12, 23) der Stimmzunge (3, 5) mindestens in dem beschriebenen Abschnitt eine rhomboide Form (Raute) besitzt, deren eine, vorzugsweise die kürzere Diagonalschnitt-Linie auf der Oberfläche der Tonträgerplatte (1) - in diese teilweise eintauchend - senkrecht steht.

3. Tonerzeuger nach Anspruch 1,
dadurch gekennzeichnet, daß der Querschnitt (12, 23) der Stimmzunge (3, 5) mindestens in dem beschriebenen Abschnitt einen Verdickungsaufsatz besitzt, der die Form eines gleichschenkligen Dreiecks (5₀) hat, dessen Höhenlinie (52) auf der Oberfläche der Tonträgerplatte (1), insbesondere mit der Spitze des Dreiecks auf der Oberfläche, dh. der Oberseite, hervorragend, senkrecht steht.

4. Tonerzeuger nach Anspruch 1,
dadurch gekennzeichnet, daß der Querschnitt (12, 23) der Stimmzunge (3, 5) mindestens in dem beschriebenen Abschnitt einen Verdickungsaufsatz besitzt, der die Form des Fusses eines "T" hat, und der so gebildete Mittelsteg (45) auf der Oberfläche der Tonträgerplatte (1), insbesondere auf der Oberfläche, dh. der Oberseite hervorragend, senkrecht steht (Fig.3a).

5. Tonerzeuger nach einem der Ansprüche 1 bis 4,
dadurch gekennzeichnet, daß der Stiefel (29) der Stimmzunge (3, 5) unter einem gegen die Oberfläche der Tonträgerplatte (1) zu seinem Ende hin spitzen Winkel geneigt so in den Stiefel-Quersteg (9) eingesetzt ist, daß das freie Ende (26) der Stimmzunge (5) weniger als bis zu ihrer maximalen Breite in den Schlitz der Tonträgerplatte (1) eintaucht (Fig.2f).

6. Tonerzeuger nach einem der Ansprüche 1 bis 5,
dadurch gekennzeichnet, daß der beschriebene Abschnitt der Stimmzunge (3, 5) im Stiefel-Quersteg (9) mindestens annähernd über seine ganze Länge gleichen Querschnitt (12, 23) besitzt.

7. Tonerzeuger nach einem der Ansprüche 1 bis 5,
dadurch gekennzeichnet, daß ein Teilabschnitt der Stimmzunge an ihrem freien Ende, gegebenenfalls in Form einer Abschrägung (62, 63) an der Unterseite, Seitenkanten aufweist, die im spitzen Winkel zu den Seitenkanten im übrigen Längsbereich im Sinne einer Verjüngung der Breite und/oder Dicke zum freien Ende hin stehen (Fig.3c und 3d).

8. Tonerzeuger nach einem der Ansprüche 1 bis 7,
dadurch gekennzeichnet, daß der Stiefel (29) der Stimmzunge (3, 5) mit der Tonträgerplatte (1) form-und kraftschlüssig sowie gegebenenfalls stoffschlüssig vorzugsweise durch ein einschlägiges Kunststoff-Warmbehandlungs- und/oder Klebe- und/oder Schweißverfahren verbunden sind.

9. Tonerzeuger nach einem der Ansprüche 1 bis 8,
dadurch gekennzeichnet, daß die Tonträgerplatte (1) mindestens in einem Teilbereich nahe dem freischwingenden Ende (26) der Zunge eine der Stimmzunge (29) zugewandte Verdickung (83) aufweist.

lo. Tonerzeuger nach Anspruch 9,
dadurch gekennzeichnet, daß die Verdickung (83) zwischen Stiefel (29) und Mittelbereich der Stimmzunge (81) in Richtung auf deren freies Ende (26) ansteigende Höhe und/oder zwischen Mittelbereich und freiem Ende (26) abnehmende Höhe aufweist und/oder im Bereich des freischwingenden Endes (26) der Zunge (81) zum Schlitz (2, 4) der Tonträgerplatte (1) hin absenkend ausgebildet ist.

11. Tonerzeuger nach einem der Ansprüche 1 bis 10,
dadurch gekennzeichnet, daß die aus Tonträgerplatte (1), gegebenenfalls einschließlich der Verdickung (83) und Stimmzunge (3, 5, 81) zusammengesetzte Stimmplatte einstückig, vorzugsweise in einem Arbeitsgang mit Komplettwerkzeug warmgeformt ist.

12. Tonerzeuger nach einem der Ansprüche 1 bis 11,
dadurch gekennzeichnet, daß der Stiefel der Stimmzunge (3, 5, 81) und der Stiefel-Querschnitt (9) der Tonträgerplatte (1) einstückig vereinigt und mit dem "U"-förmigen Rest der Trägerplatte gemäß einem der obenerwähnten Verfahren stoff- und kraftschlüssig verbunden ist.

13. Tonerzeuger nach einem der Ansprüche 1 bis 12,
dadurch gekennzeichnet, daß das Ausgangsmaterial für die Herstellung der Teile aus Kunststoff mit dunklem Farbstoff-Pulver, Versteifungs-Faserstoff und/oder metallischem Feinkorn vermischt ist.

14. Tonerzeuger nach einem der Ansprüche 1 bis 13,
dadurch gekennzeichnet, daß die Stimmzunge (3, 5, 81) bezüglich ihrer Länge und/oder bezüglich ihrer Dicke räumliche Abschnitte aus thermoplastischem Kunststoff aufweist, während die gegebenenfalls restlichen Abschnitte aus einem elastischem Werkstoff größerer Härte und höherem spezifischen Gewichts, insbesondere aus Metall, bestehen.

15. Verwendung des Tonerzeugers nach einem der Ansprüche 1 bis 14,
dadurch gekennzeichnet, daß die Stiefel mehrerer Stimmzungen, gegebenenfalls mit den zugehörigen Querstegen der Tonträgerplatte zu einer Gruppe vereinigt einerseits und mindestens die zugehörigen "U"-förmigen Restteile der Tonträgerplatten andererseits je einstückig hergestellt und anschließend gemäß dem erwähnten Verfahren form- und kraft, sowie gegebenenfalls stoffschlüssig verbunden sind.
